# EUROPÄISCHE PATENTSCHRIFT

(11) **EP 2 518 286 B1**
(45) Veröffentlichungstag und Bekanntmachung des Hinweises auf die Patenterteilung: **15.07.2015**
(21) Anmeldenummer: 12164520.4
(22) Anmeldetag: 18.04.2012
(51) Int. Cl.: F01N 1/00, F01N 13/00, F01N 1/08, B60H 1/00, F01N 13/18

(54) **Schalldämpfer für Kraftfahrzeuge**
Exhaust silencer for motor vehicles
Silencieux pour véhicules automobiles

(30) Priorität: 28.04.2011 DE 102011017643
(43) Veröffentlichungstag der Anmeldung: 31.10.2012
(73) Patentinhaber: Eberspächer Exhaust Technology GmbH & Co. KG, 66539 Neunkirchen (DE)
(72) Erfinder: Nording, Thomas, 73734 Esslingen (DE); Tauschek, Thomas, 73760 Ostfildern (DE)
(74) Vertreter: BRP Renaud & Partner mbB Rechtsanwälte Patentanwälte Steuerberater

(56) Entgegenhaltungen:
- EP-A1- 1 657 414
- DE-A1- 10 351 651
- JP-A- 2 280 842
- JP-A- 9 291 813
- JP-A- H07 259 531
- US-A- 1 995 542
- US-A- 4 495 237

## Beschreibung

Die Erfindung betrifft einen Schalldämpfer für Kraftfahrzeuge, insbesondere in Abgasanlagen oder in Standheizungen, mit den Merkmalen des Oberbegriffs des Anspruchs 1. Die Erfindung betrifft außerdem eine Verwendung eines derartigen Schalldämpfers.

Bauteile finden auf vielfältigen Gebleten der Technik Verwendung, beispielsweise im Häuserbau, in Kraftfahrzeugen oder dergleichen. Um Bauteile an spezielle Anforderungen anzupassen, werden diese häufig verstärkt, um so größere Belastungen standhalten zu können oder eine höhere Lebensdauer des Bauteils zu ermöglichen.

So ist beispielsweise im Bereich des Häuserbaus aus der DE 20 2008 014 465 U1 ein Bauteil bekannt geworden, welches mit einer Verstärkungsschicht aus hydraulisch abgebundenem Material aus einem Zementmörtel- oder Betongemisch versehen Ist, wobei die Verstärkungsschicht aus einer Bewehrungsmatte, einer Außenhaut und dazwischen eingebrachtem Zementmörtel- oder Betongemisch gebildet wird.

Aus der DE 10 2006 035 578 A1 ist weiter ein Verfahren zur Herstellung eines faserverstärkten Bauteils bekannt geworden. Hierbei wird zunächst eine Faserverstärkungsstruktur hergestellt und diese dann bei der Herstellung des Bauteils in den Trägerwerkstoff des Bauteils eingebettet.

Ein gattungsgemäßer Schalldämpfer Ist aus der JP 09-291 813 A bekannt. Er umfasst einen Träger, der zumindest eine Öffnung zum Durchführen eines Abgasrohrs aufweist, wobei der Träger einen die jeweilige Öffnung einfassenden, kragenförmig vom Träger abstehenden Rand aufweist. Beim bekannten SChalldämpfer Ist der Träger durch einen im Wesentlichen unstrukturierten, weitgehend ebenen Zwischenboden eines Schalldämpfergehäuses gebildet.

Aus der EP 1 657 414 A1 ist ein Zwischenboden eines Schalldämpfergehäuses bekannt, der eine Öffnung zur Durchführung eines Abgasrohrs enthält, wobei der Zwischenboden über mehrere Laschen mit dem Abgasrohr verbunden ist. Die einzelnen Laschen erstrecken sich dabei jeweils nur über einen Teil des Umfangs der Öffnung und sind in der Umfangsrichtung der Öffnung voneinander beabstandet entlang der Öffnung gleichmäßig verteilt angeordnet.

Aus der US 1 995 542 ist ein weiterer Schalldämpfer bekannt, bei dem ein Endboden mit einer Öffnung zum Anschließen eines Abgasrohres aufweist, wozu zwei Befestigungsscheiben vorgesehen sind, die jeweils durch mehrere, an einer Innenseite des Endbodens angeordnete Scheibensegmente gebildet sind. Jedes Scheibensegment besitzt einen Befestigungssteg, der durch die Öffnung hindurch axial nach außen ragt. Dabei liegen die Scheibensegmente der ersten Befestigungsscheibe direkt an dem Endboden an, während die Scheibensegmente der zweiten Befestigungsscheibe an der ersten Befestigungsscheibe anliegen. Femer sind die Scheibensegmente der beiden Befestigungsscheiben in der Umfangsrichtung der Öffnung zueinander versetzt angeordnet, so dass sich die Befestigungsstege der Scheibensegmente der beiden Befestigungsscheiben in der Umfangsrichtung der Öffnung abwechseln und einen geschlossenen Rohrstutzen bilden. In diesen Rohrstutzen kann das Abgasrohr eingeschoben werden und mittels einer Rohrschelle daran fixiert werden.

Die vorliegende Erfindung beschäftigt sich mit dem Problem, einen Schalldämpfer für ein Kraftfahrzeug hinsichtlich seiner Steifigkeit einfach und kostengünstig zu verbessern.

Dieses Problem wird erfindungsgemäß durch die Gegenstände der unabhängigen Ansprüche gelöst. Vorteilhafte Ausführungsformen sind Gegenstand der abhängigen Ansprüche.

In Anspruch 1 ist ein Schalldämpfer für Kraftfahrzeuge, insbesondere in Abgasanlagen oder in Standheizungen, definiert, umfassend einen Träger, wobei der Träger eine vorgegebene Struktursteifigkeit aufweist, und eine Platte zur Erhöhung der vorgegebenen Struktursteffigkelt zumindest eines Tells des Trägers, wobei die Platte an dem Träger über mehrere Verbindungen festgelegt ist, wobei die Platte zumindest teilweise eine Wabenstruktur aufweist. Außerdem ist die Platte beabstandet zur wenigstens einen Öffnung am Träger festgelegt.

In Anspruch 11 ist eine Verwendung eines Schalldämpfers gemäß zumindest einem der Ansprüche 1-10 in einem Kraftfahrzeug definiert, insbesondere in einem Abgasstrang und/oder in einer Standheizung des Kraftfahrzeugs.

Durch Anordnung einer Platte mit zumindest teilweiser Wabenstruktur, wird eine Erhöhung der Steifigkeit des Trägers und damit des Bauteils zumindest Im Bereich der Platte erreicht. Die zumindest teilweise wabenförmig ausgebildete Platte kann dabei auf einfache und kostengünstige Weise an dem Träger des Bauteils festgelegt werden. Gleichzeitig wird dadurch die Lebensdauer des Bauteils insgesamt verbessert, da durch die erhöhte Steifigkelt Risse oder Materialermüdungen des Materials des Trägers reduziert werden. Da die zumindest teilweise wabenförmig ausgebildete Platte einen Teil der Belastungen, die auf das Bauteil einwirken, aufnehmen kann, kann auf diese Weise beispielsweise die Wandstärke des Trägers reduziert werden, sodass weniger Material für die Herstellung des Trägers benötigt wird. Schließlich ist die zumindest teilweise wabenförmige Platte auch flexibel einsetzbar und kann sowohl auf ebenen, flächigen und/oder auf gebogenen Flächen des Trägers festgelegt werden. Zweckmäßig Ist der Träger in dem Bereich, in dem die Platte angeordnet ist, flächig und Insbesondere eben ausgestaltet, was die Anordnung der Platte vereinfacht, die hierzu zweckmäßig komplementär, insbesondere also ebenfalls eben, ausgestaltet sein kann.

Eine Wabenstruktur der Platte kann dabei Insbesondere dreieckige, viereckige, sechseckige, achteckige und/oder zwölfeckige Waben umfassen. Darüber hinaus sind auch weitere, vorzugsweise symmetrische Polygone als Waben denkbar, beispielsweise zehneckige oder dergleichen. Die Wabenstruktur kann in verschiedenen Bereichen der Platte unterschiedlich ausgebildet sein, beispielsweise kann in einem Bereich eine sechseckige Wabenstruktur angeordnet sein, in einem anderen Bereich können auf Grund einer zu erwarteten unterschiedlichen Belastung beispielsweise zwölfeckige Waben angeordnet sein. Die Wabenstruktur kann dabei beispielsweise mittels Prägetechnik auf eine Platte aufgeprägt werden. Daneben ist es auch möglich, die Platte aus Einzelelementen zusammenzusetzen und die Einzelelemente in einer Wabenstruktur anzuordnen.

Erfindungsgemäß weist der Träger zumindest eine Öffnung zum Durchführen eines Abgasrohrs auf, wobei die Platte beabstandet zur wenigstens einen Öffnung am Träger festgelegt ist. Sofern ein derartiges Abgas führendes Abgasrohr im Einbauzustand am Träger befestigt Ist, können bei Fahr-zeuganwendungen im Betrieb der Abgasanlage oder der Heizung Schwingungen über das Rohr in den Träger eingeleitet werden, die bei geringer Wandstärke des Trägers diesen in einem zur Öffnung beabstandeten Bereich zu Schwingungen anregen, die als Schallwellen in die Umgebung abgestrahlt werden können. Durch die Befestigung der Platte in diesem schwingungsgefährdeten Bereich kann die Platte in diesem Bereich ausgesteift werden, was die Tendenz zur Schwingungsanregung signifikant reduziert.

Erfindungsgemäß ist vorgesehen, dass der Träger einen die jeweilige Öffnung einfassenden, kragenförmig vom Träger abstehenden Rand aufweist. An diesem Rand kann das jeweilige Abgasrohr gestützt und - falls erforderüch - auch befestigt werden. Vorzugsweise steht der Rand in einer von der Platte abgewandten Seite vom Träger ab.

Bei einer vorteilhaften Weiterbildung der erfindungsgemäßen Lösung ist die Platte mehrlagig ausgebildet. Auf diese Weise wird die Steifigkeit der Platte und damit des Bauteils wesentlich erhöht, da die Platte verschiedene Lagen unterschiedllcher Materialien und damit auch unterschiedlicher Steifigkelt aufweisen kann. Gleichzeitig steigt auch die Lebensdauer der Platte Insgesamt, da beispielsweise die äußerste Lage als Schutzschicht für eine bestimmte Anwendung des Bauteils ausgebildet werden kann.

Bel einer weiteren vorteilhaften Weiterbildung ist die Verbindung kraft- und/oder stoffschlüssig ausgebildet. Auf diese Weise wird sichergestellt, dass die Platte zuverlässig mit dem Bauteil verbunden ist und Kräfte, welche auf das Bauteil und dessen Träger wirken, also beispielsweise Schwingungen, wenn das Bauteil in einem Abgasstrang eines Kraftfahrzeugs angeordnet wird, zuverlässig auf die Platte zumindest teilweise übertragen werden. Dies reduziert Schwingungen des Bauteils selbst.

Bei einer weiteren vorteilhaften Weiterbildung ist die Verbindung als Kleb-, Löt-, Schweiß-, Niet-, Vulkanisier- und/oder Schraubverbindung ausgebildet. Dies ermöglicht eine einfache, kostengünstige und zuverlässige Verbindung der zumindest teilweise wabenförmig ausgebildeten Platte mit dem Träger. Dabei Ist es selbstverständlich möglich, mehrere der vorgenannten Merkmale zur Verbesserung der Verbindung von Platte und Träger miteinander zu kombinieren. Zur Ausbildung der Wabenstruktur kann die Platte als Höckerplatte ausgestaltet sein. Eine solche Höckerplatte zeichnet sich dadurch aus, dass mehrere Höcker aus einer, insbesondere ebenen, Grundplatte ausgeformt werden, z.B. mittels Tiefziehen oder mittels Hochdruckumformung, die an einer Vorderseite von der Grundplatte abstehen und dabei gleichzeitig dazu komplementäre Hohlräume an der Rückseite der Grundplatte erzeugen. Diese Hohlräume bilden dann die Waben der Wabenstruktur. Die einzelnen Höcker können bevorzugt flächige, ebene Stirnseiten aufweisen und einen kegelförmigen oder pyramidenförmigen Mantel aufwelsen. Insoweit sind die Stirnseliten der wabenförmigen Struktur über den jeweiligen Mantel mit der Grundplatte verbunden. Diese Mäntel sind dabei in einem Winkel zwischen null Grad und weniger als neunzig Grad senkrecht zu einer Oberfläche des Trägers angeordnet, insbesondere beträgt dieser Winkel fünfundvierzig Grad. Ein weiterer Teil der wabenförmigen Struktur liegt direkt an dem Träger im Wesentlichen flächig an und ist z.B. über Schweißpunkte mit dem Träger stoffschlüssig verbunden. Je nach Anordnung der Höckerplatte liegen entweder die Stirnselten der Höcker direkt am Träger an und die Grundplatte ist davon beabstandet oder die Grundplatte liegt direkt am Träger an und die Stirnseiten der Höcker sind davon beabstandet.

Zweckmäßig kann die Platte als Verbundplatte ausgestaltet sein, die aus mehreren Einzelplatten zusammengebaut Ist. Besonders vorteilhaft ist dabei die Verwendung einer Höckerverbundplatte, die aus wenigstens zwei Höckerplatten zusammengebaut ist. Dies erfolgt zweckmäßig so, dass die Höcker der ersten Höckerplatte mit ihren Stirnseiten flächig an der Grundplatte der zweiten Höckerplatte anliegen und gegebenenfalls daran befestigt sind, und zwar an deren Vorderseite, jeweils zwischen benachbarten Höckern der zweiten Höckerplatte. Umgekehrt kommen dadurch gleichzeitig auch die Höcker der zweiten Höckerplatte mit ihren Stirnseiten an der Vorderseite der Grundplatte der ersten Höckerplatte zur Anlage und können dort befestigt sein. Hierdurch wird eine besonders steife Wabenstruktur erzeugt. Um die Steifigkeit der Wabenstruktur weiter zu erhöhen, können die Höcker optional so dimensioniert und voneinander beabstandet sein, dass die Höcker der ersten Höckerplatte über Ihre Mäntel an den Höckern der zweiten Höckerplatte zur Anlage kommen und dadurch eine intensive Abstützung in der Scherrichtung ermöglichen. Eine derartige Höckerverbundplatte ist beispielsweise aus der DE 10 2008 004 544 B3 bekannt.

Bei der Herstellung des Schalldämpfers kann die Platte kraft- und/oder stoffschlüssig mit dem Träger verbunden werden. Auf diese Weise wird sichergestellt, dass die Platte zuverlässig mit dem Schalldämpfer verbunden ist und Kräfte, welche auf den Schalldämpfer und dessen Träger wirken, also beispielsweise Schwingungen, wenn der Schalldämpfer in einem Abgasstrang eines Kraftfahrzeugs angeordnet wird, zuverlässig auf die Platte zumindest teilweise übertragen werden, und so Schwingungen des Schalldämpfers selbst reduzieren.

Bei einer weiteren vorteilhaften Weiterbildung kann die Platte bei der Herstellung des Schalldämpfers mit dem Träger verklebt, verlötet, verschweißt, vernietet, vulkanisiert und/oder verschraubt werden. Dies ermöglicht eine einfache, kostengünstige und zuverlässige Verbindung der Platte mit dem Träger. Dabei ist es selbstverständlich möglich, mehrere der vorgenannten Merkmale zur Verbesserung der Verbindung von Platte und Träger miteinander zu kombinieren.

Weitere wichtige Merkmale und Vorteile der Erfindung ergeben sich aus den Unteransprüchen, aus den Zeichnungen und das der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der Erfindung zu verlassen.

Bevorzugte Ausführungsbeispiele der Erfindung sind in der Zeichnung dargestellt und werden in der nachfolgenden Beschreibung näher erläutert, wobei sich gleiche Bezugszeichen auf gleiche oder ähnliche oder funktional gleiche Bauteile beziehen.

Dabei zeigen jeweils schematisch
- Fig. 1: einen Querschnitt eines erfindungsgemäßen Bauteils in der Art eines Schalldämpfers in einer ersten Ausführungsform;
- Fig. 2: einen Querschnitt eines erfindungsgemäßen Bauteils in der Art eines Schalldämpfers in einer zweiten Ausführungsform; und
- Fig. 3: eine teilweise geschnittene Aufsicht eines erfindungsgemäßen Bauteils in der Art eines Schalldämpfers gemäß der Fig. 1.

Gemäß der Fig. 1 bezeichnet Bezugszeichen 1 ein erfindungsgemäßes Bauteil, welches hier in der Art eines Schalldämpfers ausgebildet ist. Das Bauteil 1 umfasst einen Träger 2, der einen Bestandteil eines Gehäuses 17 des Bauteils 1 bilden kann oder im Inneren des Gehäuses 17 des Bauteils 1 angeordnet sein kann. Im unteren Bereich weist der Träger 2 gemäß Figur 1 eine im Wesentlichen kreisförmige Öffnung 10a auf, die einen vorkragenden Rand R aufweist. Durch diese Öffnung 10a ist ein Abgasrohr 16 hindurchgeführt. Das Abgasrohr 16 kann mit dem Rand R einen Schiebesitz bilden. Alternativ kann das Abgasrohr 16 am Rand R befestigt sein, beispielsweise mittels einer gasdichten Schweißnaht. Im oberen Bereich oberhalb des Randes R erstreckt sich der Träger 2 im Wesentlichen in der Blattebene senkrecht nach oben. Auf der Seite des Trägers 2, die dem Rand R abgewandt ist, und die z.B. einer Innenseite des Bauteils 1 zugewandt ist, weist der Träger 2 im oberen Bereich einen flächigen und insbesondere ebenen Bereich auf, in dem eine Platte 3 am Träger 2 angeordnet ist. Die Platte 3 weist eine wabenförmige Struktur W, also eine Wabenstruktur W auf und ist insbesondere gemäß Fig. 1 derart ausgebildet, dass ein Teil der wabenförmigen Struktur W von dem Träger 2 beabstandet angeordnet ist.

Zur Ausbildung der Wabenstruktur W kann die Platte 3 als Höckerplatte ausgestaltet sein, die im Folgenden ebenfalls mit 3 bezeichnet wird. Eine solche Höckerplatte 3 zeichnet sich dadurch aus, dass mehrere Höcker 11 aus einer, insbesondere ebenen, Grundplatte 12 ausgeformt werden, z.B. mittels Tiefziehen oder mittels Hochdruckumformung, die an einer Vorderseite (in Fig. 1 rechts) von der Grundplatte 12 abstehen und dabei gleichzeitig dazu komplementäre Hohlräume 13 an der Rückseite (in Fig. 1 links) der Grundplatte 12 erzeugen. Diese Hohlräume 13 bilden dann die Waben der Wabenstruktur W, die im Folgenden auch mit 13 bezeichnet werden können. Die einzelnen Höcker 11 können bevorzugt flächige, ebene Stirnseiten 14 aufweisen und einen kegelförmigen oder pyramidenförmigen Mantel 15 aufweisen. Insoweit sind die Stirnseiten 14 der wabenförmigen Struktur W über den jeweiligen Mantel 15 mit der Grundplatte 12 verbunden. Diese Mäntel 15 sind dabei in einem Winkel zwischen null Grad und weniger als neunzig Grad senkrecht zu einer Oberfläche des Trägers 2 angeordnet, in Figur 1 beträgt der Winkel fünfundvierzig Grad. Ein weiterer Teil der wabenförmigen Struktur W liegt direkt an dem Träger 2 im Wesentlichen flächig an und ist über Schweißpunkte 4 mit dem Träger 2 stoffschlüssig verbunden. Je nach Anordnung der Höckerplatte 3 liegen entweder die Stirnseiten 14 der Höcker 11 direkt am Träger 2 an und die Grundplatte 12 ist davon beabstandet oder wie in Fig. 1 die Grundplatte 12 liegt direkt am Träger 2 an und die Stirnseiten 14 der Höcker 11 sind davon beabstandet.

In Fig. 2 ist im Wesentlichen ein Bauteil 1 gemäß Fig. 1 gezeigt. Im Unterschied zu Fig. 1 ist die Platte 3 gemäß Fig. 2 zweilagig mit zwei Lagen 3a, 3b ausgebildet. Es können auch drei oder mehr Lagen angeordnet sein. Die Lagen 3a, 3b können dabei aus ganz oder teilweise gleichem oder vorzugsweise unterschiedlichem Material bestehen. Die Platte 3 weist wiederum auf Grund ihrer wabenförmigen Struktur W Bereiche auf, welche im Wesentlichen flächig an dem Träger 2 anliegen und Bereiche, welche von dem Träger 2 beabstandet sind.

Zur weiteren Erhöhung der Steifigkeit des Bauteils 1 und der wabenförmig ausgebildeten Platte 3 kann in den von dem Träger 2 beabstandeten Bereichen eine weitere, insbesondere flächig ausgebildete Platte 5 auf der dem Träger 2 abgewandten Seite der Platte 3 angeordnet sein. Diese Platte 5 wird über eine weitere Verbindung 6, beispielsweise eine Schweißverbindung, an der wabenförmig ausgebildeten Platte 3 festgelegt. Die Platte 5 ist im Wesentlichen parallel zum Bereich des Trägers 2 angeordnet, an dem die Platte 3 festgelegt ist.

Die weitere Platte 5 kann ebenfalls eine Wabenstruktur W aufweisen, wobei die Waben von dieser Platte 5 in Richtung der anderen Platte 3 abstehen und zwischen den Waben der anderen Platte 3 die andere Platte 3 kontaktieren. Zur Verbesserung der Schersteifigkeit können sich die Waben der beiden Platten 3, 5 auch quer zur jeweiligen Plattenebene aneinander abstützen.

In den gezeigten Beispielen ist der Träger 2 als Zwischenboden ausgestaltet, der im Inneren des Gehäuses 17 angeordnet ist. Alternativ kann der Träger auch ein Endboden des Gehäuses 17 sein. Dabei ist der Träger 2, also der jeweilige Boden randseitig von einem Mantel 18 des Gehäuses 17 eingefasst. Zur beeseren Anbindung an den Mantel 18 kann der Träger 2 an seinem außenliegenden Rand einen vom Träger 2 abstehenden, kragenartigen Umlauf 19 aufweisen, dem am Mantel 18 anliegt. In den Beispielen steht der Umlauf 19 an derselben Seite vom Träger 2 ab, an der auch die Platte 3 angeordnet ist.

Zweckmäßig ist die Platte 3 somit als Verbundplatte ausgestaltet, die aus mehreren Einzelplatten zusammengebaut ist. Besonders vorteilhaft ist dabei die Verwendung einer Höckerverbundplatte, die aus wenigstens zwei Höckerplatten 3 zusammengebaut ist. Dies erfolgt zweckmäßig so, dass die Höcker 11 der ersten Höckerplatte 3 mit ihren Stirnseiten 14 flächig an der Grundplatte 12 der zweiten Höckerplatte 3 anliegen und gegebenenfalls daran befestigt sind, und zwar an deren Vorderseite, jeweils zwischen benachbarten Höckern 11 der zweiten Höckerplatte 3. Umgekehrt kommen dadurch gleichzeitig auch die Höcker 11 der zweiten Höckerplatte 3 mit ihren Stirnseiten 14 an der Vorderseite der Grundplatte 12 der ersten Höckerplatte 3 zur Anlage und können dort befestigt sein. Hierdurch wird eine besonders steife Wabenstruktur W erzeugt. Um die Steifigkeit der Wabenstruktur W weiter zu erhöhen, können die Höcker 11 so dimensioniert und voneinander beabstandet sein, dass die Höcker 11 der ersten Höckerplatte 3 über ihre Mäntel 15 an den Höckern 11 der zweiten Höckerplatte 3 zur Anlage kommen und dadurch eine intensive Abstützung in der Scherrichtung ermöglichen.

In Fig. 3 ist ein Bauteil 1 in Form eines Schalldämpfers gemäß Fig. 1 in der Aufsicht gezeigt. Das Bauteil 1 umfasst dabei den z.B. als Endboden oder als Zwischenboden ausgestalteten Träger 2, welcher zwei Öffnungen 10a, 10b aufweist. Diese sind im Wesentlichen im unteren Bereich des Trägers 2 gemäß Fig. 3 angeordnet. Oberhalb der beiden Öffnungen 10a, 10b ist die Platte 3 mit der Wabenstruktur W angeordnet. Die Platte 3 ist dabei teilweise analog zur gekrümmten Form des Bauteils 1 bzw. des Trägers 2 ausgebildet.

Zusammenfassend hat die Erfindung mehrere Vorteile. Zum einen ermöglicht sie eine einfache und kostengünstige Erhöhung der Struktursteifigkeit und Festigkeit von Bauteilen. Zum anderen kann auch die Wandstärke des Trägers 2 reduziert werden unter Beibehaltung einer gewünschten Struktursteifigkeit oder Bauteilfestigkeit.

## Patentansprüche

1. Schalldämpfer (1) für Kraftfahrzeuge, insbesondere In Abgasanlagen oder in Standheizungen,
- mit einem Träger (2), der zumindest eine Öffnung (10a, 10b) zum Durchführen eines Abgasrohrs (16) aufweist,
- wobei der Träger (2) einen die jeweilige Öffnung (10a, 10b) einfassenden, kragenförmig vom Träger (2) abstehenden Rand (R) aufweist,
**dadurch gekennzeichnet,**
- **dass** eine Platte (3) zur Erhöhung der Struktursteifigkeit zumindest eines Teils des Trägers (2) vorgesehen ist,
- **dass** die Platte (3) an dem Träger (2) über mehrere Verbindungen (4) festgelegt ist,
- **dass** die Platte (3) zumindest teilweise eine Wabenstruktur (W) aufweist,
- **dass** die Platte (3) beabstandet zur wenigstens einen Öffnung (10a, 10b) am Träger (2) festgelegt ist.

2. Bauteil gemäß Anspruch 1,
**dadurch gekennzeichnet, dass**
der Träger (2) einen Endboden oder einen Zwischenboden eines Gehäuses (17) des Schalldämpfers (1) bildet.

3. Schalldämpfer nach Anspruch 1 oder 2,
**dadurch gekennzeichnet, dass**
die Platte (3) mehrlagig (3a. 3b) ausgebildet ist

4. Schalldämpfer gemäß zumindest einem der Ansprüche 1-3,
**dadurch gekennzeichnet, dass**
die Verbindung (4) kraft- und/oder stoffschlüssig ausgebildet ist.

5. Schalldämpfer gemäß zumindest einem der Ansprüche 1-4,
**dadurch gekennzeichnet, dass**
die Verbindung (4) als Kleb-, Löt-, Schweiß-, Niet-, Vulkanisier- und/oder Schraubverbindung ausgebildet ist.

6. Schalldämpfer gemäß zumindest einem der Ansprüche 1-5,
**dadurch gekennzeichnet, dass**
die die Platte (3) Im Bereich der Wabenstruktur (W) als Höckerplatte (3) ausgestaltet ist, die eine Grundplatte (12) aufweist, von der Höcker (11) abstehen, die jeweils eine von der Grundplatte (12) beabstandete Stirnseite (14) und einen die Stirnseite (14) mit der Grundplatte (12) verbindenden Mantel (15) aufweisen, wobei der jeweilige Mantel (15) einen von der Stirnseite (14) begrenzten Hohlraum (13) umschließt, der eine Wabe (13) der Wabenstruktur (W) bildet.

7. Schalldämpfer gemäß Anspruch6,
**dadurch gekennzeichnet, dass**
die Mäntel (15) in einem Winkel von mehr als Null Grad und weniger als neunzig Grad relativ zu einer Oberfläche des Trägers (2) angeordnet sind.

8. Schalldämpfer nach einem der vorhergehenden Ansprüche,
**dadurch gekennzeichnet,**
**dass** die Platte (3) zumindest im Bereich der Wabenstruktur (W) als Verbundplatte ausgestaltet ist.

9. Schalldämpfer nach den Ansprüchen 6 und 8,
**dadurch gekennzeichnet,**
**dass** die Verbundplatte als Höckerverbundplatte (3) ausgestaltet ist.

10. Schalldämpfer nach Anspruch 9,
**dadurch gekennzeichnet,**
**dass** sich die Höcker (11) der einen Höckerplatte (3) seitlich Ober den jeweiligen Mantel (15) an den Höckern (11) der anderen Höckerplatte (3) abstützen.

11. Verwendung eines Schalldämpfers (1) gemäß zumindest einem der Ansprüche 1-10 in einem Kraftfahrzeug, insbesondere In einem Abgasstrang und/oder in einer Standheizung des Kraftfahrzeugs.

12. Schalldämpfer zumindest nach Anspruch 2,
**dadurch gekennzeichnet,**
**dass** der Träger (2), der einen Endboden oder einen Zwischenboden des Gehäuses (17) bildet, von einem Mantel (18) des Gehäuses (17) randseltig eingefasst ist.

## Claims

1. Silencer (1) for motor vehicles, in particular in exhaust systems or in independent heaters,
- comprising a support (2) having at least one opening (10a, 10b) through which an exhaust pipe (16) passes,
- the support (2) having an edge (R) which surrounds the respective opening (10a, 10b) and protrudes from the support (2) in the form of a collar,
**characterised in that**
- a plate (3) is provided for increasing the structural rigidity of at least part of the support (2),
- the plate (3) is fixed to the support (2) by a plurality of connections (4),
- the plate (3) has a honeycomb structure (W) at least in part,
- the plate (3) is fixed to the support (2) so as to be spaced apart from the at least one opening (10a, 10b).

2. Component according to claim 1, **characterised in that** the support (2) forms a base bottom or an intermediate bottom of a housing (17) of the silencer (1).

3. Silencer according to either claim 1 or claim 2, **characterised in that** the plate (3) is of a multiple layer design (3a, 3b).

4. Silencer according to at least one of claims 1-3, **characterised in that** the connection (4) is formed in a non-positive and/or integral manner.

5. Silencer according to at least one of claims 1-4, **characterised in that** the connection (4) is designed as a glued, soldered, welded, riveted, vulcanised and/or screwed connection.

6. Silencer according to at least one of claims 1-5, **characterised in that**, in the region of the honeycomb structure (W), the plate (3) is configured as a humped plate (3) which comprises a base plate (12) from which humps (11) protrude, each of the humps comprising an end face (14) spaced apart from the base plate (12) and a shell (15) connecting the end face (14) to the base plate (12), the respective shell (15) surrounding a hollow space (13) which is delimited by the end face (14) and forms a honeycomb (13) of the honeycomb structure (W).

7. Silencer according to claim 6, **characterised in that** the shells (15) are arranged at an angle of more than 0° and less than 90° relative to a surface of the support (2).

8. Silencer according to any of the preceding claims, **characterised in that** the plate (3) is configured as a sandwich plate at least in the region of the honeycomb structure (W).

9. Silencer according to claim 6 and claim 8, **characterised in that** the sandwich plate is configured as a humped sandwich plate (3).

10. Silencer according to claim 9, **characterised in that** the humps (11) of one humped plate (3) support themselves laterally on the humps (11) of the other humped plate (3) by means of the respective shell (15).

11. Use of an silencer (1) according to at least one of claims 1-10 in a motor vehicle, in particular in an exhaust system and/or in an independent heater of the motor vehicle.

12. Silencer at least according to claim 2, **characterised in that** the support (2) which forms a base bottom or an intermediate bottom of the housing (17) is enclosed, around the edge, by a shell (18) of the housing (17).

## Revendications

1. Silencieux (1) pour véhicules automobiles, en particulier dans des systèmes d'échappement ou dans des chauffages auxiliaires,
- avec un support (2) qui présente au moins une ouverture (10a, 10b) pour laisser passer un tube d'échappement (16),
- le support (2) présentant un bord (R) encadrant l'ouverture (10a, 10b) respective et se détachant en forme de collerette du support (2),
**caractérisé en ce que**
- il est prévu une plaque (3) destinée à augmenter la rigidité structurelle d'au moins une partie du support (2),
- la plaque (3) est immobilisée sur le support (2) par le biais de plusieurs raccordements (4),
- la plaque (3) présente au moins partiellement une structure alvéolaire (W),
- la plaque (3) est immobilisée à distance d'au moins une ouverture (10a, 10b) sur le support (2).

2. Composant selon la revendication 1,
**caractérisé en ce que**
le support (2) forme un fond d'extrémité ou un fond intermédiaire d'un carter (17) du silencieux (1).

3. Silencieux selon la revendication 1 ou 2,
**caractérisé en ce que**
la plaque (3) est constituée en plusieurs couches (3a, 3b).

4. Silencieux selon au moins une des revendications 1 à 3,
**caractérisé en ce que**
le raccordement (4) est constitué par liaison de forces et/ou de matières.

5. Silencieux selon au moins une des revendications 1 à 4,
**caractérisé en ce que**
le raccordement (4) est constitué en tant que raccordement collé, brasé, soudé, riveté, vulcanisé et/ou vissé.

6. Silencieux selon au moins une des revendications 1 à 5,
**caractérisé en ce que**,
dans la zone de la structure alvéolaire (W), la plaque (3) est constituée en tant que plaque bosselée (3) qui présente une plaque de base (12) dont se détachent des bosses (11) qui présentent respectivement un côté frontal (14) à distance de la plaque de base (12) et une enveloppe (15) raccordant le côté frontal (14) à la plaque de base (12), l'enveloppe (15) respective entourant une cavité (13) qui est limitée par le côté frontal (14) et qui forme une alvéole (13) de la structure alvéolaire (W).

7. Silencieux selon la revendication 6,
**caractérisé en ce que**
les enveloppes (15) sont disposées en formant un angle de plus de zéro degré et de moins de quatre-vingt-dix degrés par rapport à une surface du support (2).

8. Silencieux selon une des revendications précédentes,
**caractérisé en ce que**
la plaque (3) est constituée en tant que plaque composite au moins dans la zone de la structure alvéolaire (W).

9. Silencieux selon les revendications 6 et 8,
**caractérisé en ce que**
la plaque composite est constituée en tant que plaque composite bosselée (3).

10. Silencieux selon la revendication 9,
**caractérisé en ce que**
les bosses (11) de l'une plaque bosselée (3) s'appuient latéralement, par le biais de l'enveloppe (15) respective, sur les bosses (11) de l'autre plaque bosselée (3)

11. Utilisation d'un silencieux (1) selon au moins une des revendications 1 à 10 dans un véhicule automobile, en particulier dans une colonne d'échappement et/ou dans un chauffage auxiliaire du véhicule automobile.

12. Silencieux au moins selon la revendication 2,
**caractérisé en ce que**
le support (2), qui forme un fond d'extrémité ou un fond intermédiaire du carter (17), est encadré côté bord par une enveloppe (18) du carter (17).
